# EUROPÄISCHE PATENTSCHRIFT

(11) **EP 3 004 445 B1**
(45) Veröffentlichungstag und Bekanntmachung des Hinweises auf die Patenterteilung: **06.12.2017**
(21) Anmeldenummer: 14732830.6
(22) Anmeldetag: 02.06.2014
(51) Int. Cl.: D04H 18/02, B27F 7/13

(54) **VORRICHTUNG ZUM VEREINZELN VON NADELN**
DEVICE FOR SEPARATING NEEDLES
DISPOSITIF POUR SÉPARER DES AIGUILLES INDIVIDUELLEMENT

(30) Priorität: 04.06.2013 DE 102013009267
(43) Veröffentlichungstag der Anmeldung: 13.04.2016
(73) Patentinhaber: AUTEFA Solutions Germany GmbH, 86316 Friedberg (DE)
(72) Erfinder: HERZOG, Guido, CH-9424 Rheineck (CH)
(74) Vertreter: Ernicke, Klaus Stefan
(86) Internationale Anmeldenummer: PCT/EP2014/061359
(87) Internationale Veröffentlichungsnummer: WO 2014/195260

(56) Entgegenhaltungen:
- DE-A- 3 201 282
- DE-U1- 8 329 050
- US-A- 4 122 975
- US-A- 4 936 497
- US-B1- 6 393 693

## Beschreibung

Die vorliegende Erfindung betrifft eine Vorrichtung zum Vereinzeln von Nadeln, insbesondere für die Bestückung eines Nadelbrettes einer Nadelmaschine zur Vliesstoff- oder Nadelfilzherstellung, mit einer Aufnahme für die Nadeln und mit einer Vereinzelungseinrichtung.

Nadelbretter sind Bestandteile von Nadelmaschinen zur Vliesstoff- oder Nadelfilzherstellung und sind mit speziellen Nadeln bestückt. Die Nadelmaschinen dienen der Verfestigung / Verdichtung von Fasermaterialien, Fasern, Endlosfasern. Es werden Produkte wie Spinnvlies, Kunstleder, künstliches Wildleder, Nadelfilz, das Vlies enthalten kann, hergestellt. Die Nadeln weisen durch ihren Befestigungshaken, die sogenannte Krücke, eine L-Form auf und sind durch Bohrlöcher im Nadelbrett hindurchgeführt und fixiert. Die Nadeln unterliegen größter Beanspruchung und werden über die Zeit beschädigt.

Neben Nadeln mit Krücken gibt es auch Nadeln mit Befestigungsbereichen, die durch die Verdickung eines Endes gebildet werden, wie bspw. aus JP 11350328 A oder DE 10 2011 016 755 B3 bekannt. Die Erfindung kann sich sowohl auf die Vereinzelung von Nadeln beziehen, die der Nadelbrettbestückung dienen, als auch auf Nadeln, wie Näh- oder Stick- oder Stricknadeln, Nägel oder nagelähnliche Stifte in anderen Anwendungsbereichen.

Damit nun das Nadelbrett mit den Nadeln bestückt werden kann, müssen diese von einer Entnahmestelle entnommen werden. Die Entnahmestelle ist aus dem Stand der Technik in sehr unterschiedlichen Ausführungen bekannt.

Aus DE 3941159 C1 ergibt sich beispielsweise ein Schwingförderer, der an einer Schlitteneinheit einer Be-und Entnadelungsvorrichtung angeordnet ist und eine Aufnahme für einen Vorrat zunächst ungeordneter Nadeln aufweist. Der Schwingförderer weist einen Auslauf auf, in dem die Nadeln vereinzelt und mit ihren Krücken gleichsinnig orientiert werden. Die gleichsinnig orientierten vereinzelten Nadeln werden dann quer auf einem bandförmigen Linearförderer abgelegt, der durch einen Schrittantrieb jedes Mal um einen Schritt vorrückt, wenn eine neue Nadel in das Nadelbrett eingetrieben werden soll. Ein Greifer ergreift die jeweils letzte Nadel der mit dem Bandförderer zugeführten Nadeln und schwenkt dann zum Nadelbrett, um die Bestückung vorzunehmen. Die Vereinzelung der bereitzustellenden Nadeln erfordert zwei Förderaggregate - einen Schwingförderer und einen Bandförderer und ist somit relativ teuer. Zudem benötigt die bekannte Vereinzelungsvorrichtung viel Platz innerhalb der Gesamtvorrichtung. Eine weitere Vorrichtung ist aus der DE3201282A1 bekannt. Eine weitere Vorrichtung zum Vereinzeln bzw. Zuführen von Nadeln, mit denen ein Nadelbrett bestückt werden soll, ist aus EP 1953287 A1 bekannt. Die Nadelzuführung umfasst eine Aufnahme für die Nadeln in Form eines Fülltrichters mit Vibrationseinrichtung und eine Füllvorrichtung in Form von zwei parallelen, gleichsinnig drehenden Gewindespindeln, in deren Gängen die Nadeln in gewünschter Beabstandung vereinzelt und gruppenweise abgelegt werden, so dass sie von einer Spannzange / Mehrfachspannzange ergriffen und abgenommen werden können. Zur Drehung der Spindeln werden Schrittmotoren eingesetzt. Die in Rede stehende Vereinzelungsvorrichtung erfordert einen hohen konstruktiven Aufwand und ist platzintensiv.

Die DE 10 2011 016 755 B3 zeigt eine Vorrichtung, die neben anderen Funktionen auch dem Bestücken eines Nadelbrettes mit Nadeln dient, wobei ein Roboter mit einem Werkzeugarm frische Nadeln von einer Entnahmestelle aufnimmt. Da der Roboter mit einem gelenkigen Werkzeugarm und Werkzeug ausgestattet ist, kann er Nadeln selbst aus einer Entnahmestelle entnehmen, weshalb der Personalaufwand äußerst gering ist. Der Roboter hat eine große Bewegungsfreiheit, was die freie Nadelaufnahme punktuell, bezogen auf eine ausgewählte Nadel in der Entnahmestelle erlaubt. Durch den gelenkigen Werkzeugarm am Roboter wird der konstruktive Aufwand einer herkömmlichen Nadelzuführung vermieden. Die Entnahmestelle ist bspw. auf einer Grundplatte des Roboters angeordnet. Bei dieser Nadelentnahme ist der Entnahme ein Detektionsvorgang mittels Kamera oder Laserscanner oder weiteren Detektionseinrichtungen vorgeschaltet. In einem separaten Computer werden die Daten so elektronisch erfasst und verarbeitet, dass die Position der aufzunehmenden Nadel ermittelt wird und dann die Ausrichtung des Werkzeugarmes mit dem Greifer erfolgt. Bei dieser mit Hilfe der Bilderkennung arbeitenden Roboterlösung handelt es sich um den "Griff in die Kiste", auch als "Binpicking" bezeichnet. Diese Art von Nadelentnahme ist sehr aufwendig, da der Roboter ein hochauflösendes Bild von der Nadel zu erkennen hat. Eine hochauflösende Bilderkennung ist sehr teuer und erfordert eine aufwendige Software. Viele Programmierstunden und Tests sind erforderlich, um die undefinierte Greifposition und den Greifort der zu ergreifenden Nadel an der Entnahmestelle zu berechnen. Die Greifposition beschreibt, wo die Krücke / der Haken angeordnet sein muss. Der Greifort richtet sich auf die Lage der Nadel in der Entnahmestelle. Die Nadelerkennung und die Nadelergreifung erfolgt bei dem in Rede stehenden Stand der Technik relativ langsam. Vom Erkennen des Bildes bis zur Aufnahme der Nadel vergehen ca. 5 Sekunden. Die rechnerische Auswahl von einer Nadel, das Hinfahren und das Ergreifen haben außerdem eine verbesserungswürdige Trefferquote von ca. 85%. Bei dem Ziel, ein Nadelbrett mit beispielsweise ca. 50.000 Nadeln zu bestücken, spielen die Sekunden der Nadelergreifung eine sehr große Rolle.

Ausgehend vom Stand der Technik liegt der Erfindung die Aufgabe zugrunde, eine kostengünstige Vorrichtung zum Vereinzeln von Nadeln bereitzustellen, die eine Nadel schnell und sicher in eine definierte Position bringt, so dass ein reproduzierbares, treffsicheres Ergreifen der Nadel durch eine Nadelbestückungsvorrichtung ermöglicht wird. Darüber hinaus soll die Vorrichtung in schlanker Baugröße realisierbar sein.

Die voranstehende Aufgabe wird durch die Merkmale des Patentanspruches 1 gelöst. Danach ist eine Vorrichtung der in Rede stehenden Art derart ausgestaltet, dass die Aufnahme zumindest eine Durchtrittsöffnung aufweist, dass die Vereinzelungseinrichtung ein Austreibungsmittel umfasst, welches durch die Durchtrittsöffnung der Aufnahme hindurchführbar ist und welches einen Kontaktbereich aufweist, der zumindest mit einer Nadel korrespondiert.

Zunächst ist erkannt worden, dass der Stand der Technik zwei grundsätzliche Arten von Vorrichtungen zum Vereinzeln bereithält. Zum einen ist die separate Vereinzelungsvorrichtung bekannt, die aus zwei Bestandteilen aufgebaut ist, nämlich einer Nadelaufnahme mit einem kinematischen Schwing- oder Rüttelmechanismus und einer Vereinzelungseinrichtung in Form eines Förderers. Aus der Aufnahme gelangen die Nadeln zum Förderer, von wo aus die Bestückungsvorrichtung die Nadeln aufnimmt. Hierbei wird wegen der Baugröße sehr viel Platz beansprucht. Zum anderen ist eine Vereinzelungsvorrichtung bekannt, die in die Nadelbestückungsvorrichtung in Form eines Roboters integriert ist, welche dann eine aufwändige, langsame und zudem teure und im Hinblick auf die Trefferquote suboptimale Bildverarbeitungssoftware zur Detektion der Nadel vor dem Ergreifen benötigt.

Bezüglich der einen bekannten Bauform ist erkannt worden, dass die Baugröße einer herkömmlichen Vereinzelungsvorrichtung verringert werden kann, wenn der Vereinzelungsvorgang nicht erst bei Austritt der Nadel aus der Aufnahme stattfindet, sondern quasi in der Aufnahme selbst stattfindet.

Bezüglich der anderen bekannten Bauform ist erkannt worden, dass Bildverarbeitungssoftware, bspw. bei einer Bestückungsvorrichtung in Form eines Roboters, dann für den Zweck der Nadelentnahme nicht erforderlich ist, wenn die Vereinzelungseinrichtung die Nadel reproduzierbar positioniert.

Erfindungsgemäß ist erkannt worden, dass die Positionierung einer Nadel mittels einer gattungsgemäßen Vorrichtung auch bei geringer Baugröße erreicht werden kann; wenn der Vereinzelungsvorgang und die Darbietung der vereinzelten Nadel nicht räumlich getrennt vom Füllort bzw. von der Aufnahme erfolgt, sondern die Aufnahme für die Nadeln Wirkort der Vereinzelungseinrichtung ist. Die Vereinzelungseinrichtung dringt in den Bereich der Aufnahme ein, und vereinzelt die Nadel durch sie hindurch. Die erfinderische Qualität liegt somit bereits darin, dass die Aufnahme während des Vereinzelungsvorgangs Bestandteil der Vereinzelungseinrichtung ist.

Weiter ist erfindungsgemäß erkannt worden, dass die Aufnahme die Vereinzelung der Nadel ermöglicht, wenn sie zumindest eine Durchtrittsöffnung aufweist, durch die hindurch ein Austreibungsmittel der Vereinzelungseinrichtung geführt werden kann. Weiter ist erfindungsgemäß erkannt worden, dass eine definierte Position der Nadel erreicht werden kann, wenn das Austreibungsmittel über einen Kontaktbereich verfügt, der auf die zumindest eine Nadel abgestimmt ist und mit dieser korrespondiert.

Das Austreibungsmittel der erfindungsgemäßen Vorrichtung könnte als Schwert, Stempel oder Stößel ausgebildet sein. Das Austreibungsmittel könnte zur Austreibung der Nadel oder auch einer gewünschten Anzahl an Nadeln in verschiedenen Richtungen durch die Aufnahme und die dortigen Nadeln geführt sein. Wenn das Austreibungsmittel die Nadel vereinzelt, durchstößt es den übrigen Nadelhaufen und verdrängt dabei die nicht vom Kontaktbereich erfassten Nadeln. Im Hinblick auf eine schlanke Bauform ist es bevorzugt, das Austreibungsmittel unterhalb der Aufnahme anzuordnen. Eine Ausführung mit einem Schwert, Stempel oder Stößel ermöglicht sehr kleine Bauformen, so dass auch mehrere Vereinzelungseinrichtungen nebeneinander - bspw. auf derselben Grundplatte, auf der sich ein Roboter als Bestückungsvorrichtung befindet - für unterschiedliche Nadeln vorgesehen sein könnten. Auf diese Weise kann mit mehreren Nadeltypen in verschiedenen Aufnahmen und verschiedenen Austreibungsmitteln parallel gearbeitet werden. Am Austreibungsmittel könnten Anschläge zur Höheneinstellung bzw. zur Einstellung des Ausfahrweges vorgesehen sein.

Zur Realisierung einer definierten Position der Nadel könnte der Kontaktbereich des Austreibungsmittels mindestens eine Nut für eine Nadel umfassen. Für gruppenweises Ergreifen von mehreren Nadeln durch die Bestückungsvorrichtung könnte der Kontaktbereich auch mehrere Nuten oder Rinnen oder Vertiefungen oder dgl. aufweisen. Diese könnten bspw. parallel zueinander angeordnet sein. Des weiteren könnten die Nuten des Mehrfach-Kontaktbereiches auch auf die Formgebung verschiedener Nadeln mit unterschiedlichen Krücken und / oder unterschiedlichen Nadelabmessungen und / oder auf die Formgebung von Nadeln ohne Krücken angepasst sein. Korrespondierend dazu könnte die Aufnahme verschiedene Kammern für verschiedene Nadeltypen und jeweils Durchtrittsöffnungen für die einzelnen Kammern und Austreibungsmitteln mit den entsprechenden Kontaktbereichen umfassen.

Die Nut am Kontaktbereich kann unterschiedlich ausgebildet sein. Sie kann auch während des Austreibvorgangs und während der Vereinzelung verändert werden. Zu Beginn der Vereinzelung, wenn das Austreibungsmittel in den Nadelhaufen eintaucht, kann eine lange und vorzugsweise über die gesamte Länge des Austreibungsmittels durchgehende Nut vorhanden sein. Auf der langen Nut kann sich eine einzelne Nadel besonders gut fangen und positionieren.

In der ausgefahrenen Betriebsstellung des Austreibungsmittels ist es günstig, wenn am besagten Kontaktbereich die Nut unterbrochen und ein Freiraum gebildet wird, der den Zugriff eines Greiferelements zum Aufnehmen und zum Weitertransport der vereinzelten Nadel erleichtert. Diese unterschiedliche Nutengestaltung lässt sich vorzugsweise automatisch einstellen, wobei die betreffende Verstellung von der Ausfahrbewegung des Austreibungsmittels über einen Betätiger abgeleitet wird.

In konstruktiver Hinsicht kann das Austreibungsmittel an den axialen Enden des Kontaktbereichs lokale und hochragende Auflager mit einer kurzen Nut an der Oberseite aufweisen, wobei in dem bevorzugt hohlen Austreibungsmittel ein beweglicher und in der vorerwähnten entsprechend verstellbarer Einsatz angeordnet ist. Dieser befindet sich zwischen den besagten Auflagern und hat am oberen Ende ebenfalls eine Nut. In der Ruhestellung und in der Anfangsphase des Austreibungs- und Vereinzelungsvorgangs schließt die Nut des Einsatzes an die Nuten der Auflager fluchtend an. In der erhabenen Betriebsstellung wird der Einsatz unter Bildung des Freiraums zurückgezogen, insbesondere abgesenkt.

Nach der bevorzugten Ausführungsform, wobei das Austreibungsmittel unterhalb der Aufnahme angeordnet ist, wäre dann nur eine einzige Durchtrittsöffnung in der Grundplatte der Aufnahme erforderlich, wenn die Aufnahme nach oben öffnet. Die nach oben offene Aufnahme ist unter dem Aspekt der Verdrängung der Nadeln vorteilhaft, die nicht vom Kontaktbereich des Austreibungsmittels erfasst sind. Die Aufnahme könnte auch in anderen Bauformen ausgeführt sein. Zum Beispiel ist auch eine Aufnahme mit zusätzlicher Deckplatte als Schutz vor Verschmutzung möglich. Dann wäre die Ausbildung zweier gegenüberliegender Durchtrittsöffnungen denkbar, die in die Grundplatte und in die Deckplatte der Aufnahme gegenüberliegend eingearbeitet sein könnten. Es wäre aber auch möglich, zwei gegenüberliegende Durchtrittsöffnungen an den Seitenwänden der Aufnahme vorzusehen. Dies könnte dann der Fall sein, wenn die Greifmittel der Bestückungsvorrichtung die selektierte Nadel in einer seitlichen Ausgabeposition besser ergreifen können. Das Halten der Nadel im Kontaktbereich könnte - gerade in der Ausgabeposition, das heißt, wenn der Kontaktbereich der Vereinzelungseinrichtung die Aufnahme verlässt - durch ein temporäres magnetisches Feld erzeugt werden, das natürlich ohne Einfluss auf die anderen Nadeln bleiben muss. Unter diesem Aspekt wäre auch die Nadelentnahme unterhalb der Aufnahme denkbar.

Von erfindungswesentlicher Bedeutung ist die Formgestaltung der Aufnahme für die Nadeln. Hierüber wird eingestellt, wo die Nadeln liegen, wo das Austreibungsmittel der Vereinzelungseinrichtung angreift und wo schließlich die Greifmittel der Bestückungsvorrichtung zur Aufnahme der Nadel ansetzen. Alles erfolgt in einem vorher festgelegten Bereich, so dass - in Abgrenzung gegen DE 10 2011 016 755 B3 - keine Positionssuche stattfindet. Die Formgestaltung der Aufnahme ist entscheidend, Fertigungstoleranzen sollten gering sein. Werden Nadeln mit Krücken eingesetzt, könnte eine nach oben offene Aufnahme mit einer trapezförmig ausgestalteten Vertiefung vorgesehen sein, wobei die Nadelspitzen zum konvergierenden Ende und die Krücken zum divergierenden Ende der Vertiefung weisen.

Gemäß einer vorteilhaften Ausgestaltung könnte die Aufnahme zumindest innen trichterförmig ausgebildet sein. Zweckmäßigerweise könnte die Durchtrittsöffnung im tiefsten Punkt der Aufnahme angeordnet sein und hinsichtlich ihrer Abmessungen mit denen des Kontaktbereichs des Austreibungsmittels korrespondieren. Bei dieser vorteilhaften Ausgestaltung der erfindungsgemäßen Vorrichtung wäre das Austreibungsmittel unterhalb der Aufnahme bzw. unterhalb der Trichteröffnung / Durchtrittsöffnung anzuordnen.

Zur Bewegung des Austreibungsmittel der Vereinzelungseinrichtung könnte eine Hubeinrichtung vorgesehen sein. Die Hubeinrichtung könnte einen Antrieb, Kraftübertragungsmittel, eine Führung und einen an der Führung verfahrbaren Träger für das Austreibungsmittel aufweisen, wobei der verfahrbare Träger mit den Kraftübertragungsmitteln zusammenwirkt. Zur Realisierung der Kraftübertragungsmittel könnten Zahnstange und Zahnrad zum Einsatz kommen, die einen geringen Reibungsverlust aufweisen. Aber auch ein Riemen- oder Kettentrieb ist als Kraftübertragungsmittel für die Hubeinrichtung möglich. Die Bewegung der Vereinzelungseinrichtung könnte durch einen elektrisch, pneumatisch, magnetisch oder hydraulisch arbeitenden Antrieb erfolgen. Zur gesteuerten Bewegung des Austreibungsmittels könnten Magnetkontakte vorgesehen sein und Linearführungsmaßnahmen ergriffen werden. Bei einem unterhalb der Aufnahme angeordneten Austreibungsmittels könnten Steuerbefehle wie "Aufwärts / Abwärts / Stop / Go" ausgeführt werden.

Damit ein unerwünschter Austritt von Nadeln während der Ruhestellung des Austreibungsmittels außerhalb der Aufnahme vermieden wird, könnte der Kontaktbereich des Austreibungsmittels in Ruhestellung die Durchtrittsöffnung der Aufnahme verschließen. Alternativ oder kumulativ bei gegenüberliegenden Durchtrittsöffnungen könnten Verschlüsse vorgesehen sein, die lamellenartig, blendenartig oder auch magnetisch ausgebildet sind. Beispielsweise könnten in der Durchtrittsöffnung liegende Verschlussteile verdrängt werden und in der Ruheposition bereits eine vorbereitende Vereinzelung der Nadel bewirken, die dann sofort auf dem Kontaktbereich zu liegen kommt. Die vorbereitende Vereinzelung der Nadel könnte dadurch erfolgen, dass der Abstand der Verschlussbauteile geringer als die Dicke der Nadel ist. Per Gravitation erfolgt dann die vorbereitende Nadelselektion.

Darüber hinaus könnte die Vereinzelungseinrichtung einen Überwachungssensor umfassen. Der Überwachungssensor könnte in dem Bereich angeordnet sein, in dem das Austreibungsmittel mit der vereinzelten Nadel aus der Aufnahme austritt, so dass Greifmittel der Bestückungsvorrichtung die Nadel aufnehmen können. Für den Fall, dass keine Nadel auf dem Kontaktbereich der Vereinzelungseinrichtung aufliegt, geht ein vom Überwachungssensor bspw. ausgesendeter Lichtstrahl ins Leere und ein Steuersignal des Überwachungssensors veranlasst, dass der Vorgang der Hubbewegung der Vereinzelungseinrichtung automatisch wiederholt wird. Der Überwachungssensor könnte als separates Bauteil vorliegen und mit jeder Bewegungseinrichtung, die die Bewegung des Austreibungsmittels bewirkt, zusammenarbeiten. Der Überwachungssensor könnte aber auch integraler Bestandteil der Vereinzelungseinrichtung sein oder als Zusatzbauteil mitgeliefert werden. Eine eventuelle Wiederholung der Hubbewegung würde ohne Zeitverlust für die Bestückungsvorrichtung bzw. den Nadelwechsler erfolgen. In der Nadelbestückungszeit der Bestückungsvorrichtung kann die Positionierung der Nadel durch das Austreibungsmittel der Vereinzelungseinrichtung auf jeden Fall realisiert werden, selbst wenn einmal eine Nadel vom Kontaktbereich herunterfällt. Generell wartet das Austreibungsmittel mit der auf seinem Kontaktbereich liegenden vereinzelten Nadel solange, bis die Greifmittel der Bestückungsvorrichtung diese Nadel zu ergreifen haben.

Nach einem weiteren Ausführungsbeispiel der erfindungsgemäßen Vorrichtung könnte der Aufnahme eine Vibrationseinrichtung zugeordnet sein. Diese könnte dann zum Einsatz kommen, wenn es einmal passiert, dass die Nadel vom Kontaktbereich der Vereinzelungseinrichtung herunterfällt, es quasi eine Leerbewegung gibt. Wenn die Vibrationseinrichtung dann einen Rüttelvorgang realisiert, gibt dies die Garantie, dass der nächste Bewegungsvorgang des Austreibungsmittels mit der Nadel erfolgt. Hier könnten der Überwachungssensor und die Vibrationseinrichtung in vorteilhafter Weise zusammenarbeiten. Die erfindungsgemäße Vorrichtung hat jedenfalls genügend Zeit, um die Nadel in der vorbeschriebenen Position vorzuhalten / vorzubereiten für die vom Bestückungsvorgang zurückkehrenden Greifmittel.

Zum Antransport der Aufnahme mit den Nadeln und zum Abtransport der geleerten Aufnahme könnten an der Aufnahme Angriffselemente vorgesehen sein, die durch die Greifmittel der Bestückungsvorrichtung ergriffen werden könnten. Auf diese Weise ist ein personeller Aufnahmewechselvorgang kostengünstig eingespart.

Im Hinblick auf ein perfektes Zusammenspiel zwischen dem Greifmittel der Bestückungseinrichtung und der Nadelposition, könnte die Position der Nadel durch eine Positioniereinrichtung weiter präzisiert werden. Diese kann ein zusätzliches Positionierungsbauteil für eine axiale Positionierung der Nadel und/oder einen Vorpositionerer für die Drehlage der Nadel und ihrer Krücke aufweisen.

Je nach Ausgestaltung des Kontaktbereiches des Austreibungsmittels könnte der Fall eintreten, dass die Nadel zwar vereinzelt ist und auf oder an dem aus der Aufnahme herausbewegten Austreibungsmittel angeordnet ist, jedoch die Nadelspitze und die Krücke über den Kontaktbereich hinaus abragen Dabei könnte es bei jeder Nadelseparierung dazu kommen, dass die Nadelspitze und die Krücke stets unterschiedlich über den Kontaktbereich des Austreibungsmittels hinausgehen. Dies hat zur Folge, dass das Greifmittel immer an unterschiedlichen Abschnitten der Nadel angreift.

Um einen reproduzierbaren Angriffsbereich der Nadel zu ermöglichen, könnte als zusätzliches Positionierungsbauteil eine Andrückeinrichtung vorgesehen sein, die im zuvor geschilderten Fall eine Verschiebung der Nadel in Richtung ihrer Längsachse vornimmt und diese dazu mit Kraft beaufschlagt.

Die Andrückeinrichtung könnte über den Rand der Aufnahme hinweg in den Bereich des aus der Aufnahme heraus getretenen Austreibungsmittels hineinragen und dort bspw. in Kontakt mit der Krücke der Nadel treten und diese auf dem Kontaktbereich so verschieben, dass die definierte Position erreicht wird. Im erläuterten Beispiel sollte der Angriffsbereich möglichst nahe an der Krücke liegen. Zur Kraftbeaufschlagung könnte ein pneumatischer Antrieb benutzt werden und eine rein translatorische Bewegung der Andrückeinrichtung erzeugt werden.

Möglich sind aber auch mechanische Vorkehrungen zur Realisierung einer Schwenkbewegung in Kombination mit einem elektrischen Antrieb und weitere konstruktive Umsetzungen. Je nach Nadel und Greiferbeschaffenheit oder je nach weiteren baulichen Gegebenheiten könnten über das Positionierungsbauteil zusätzlich oder alternativ zur Kraftbeaufschlagung der Nadel auch eine Kraftbeaufschlagung des Kontaktbereiches, des Austreibungsrnittels, oder der Aufnahme stattfinden. Außerdem können auch andere Kraftrichtungen realisiert werden als die in Längsrichtung der Nadel. Ein Vorpositionerer kann z.B. als Ausstreifer ausgebildet sein, der die Krücke beim Ausfahren des Austreibungsmittels in eine vertikale Lage dreht.

Die erfindungsgemäße Vorrichtung könnte als mobile Einheit vorliegen oder fest im Bereich der Bestückungsvorrichtung / des Nadelwechslers montiert sein. Es könnten mehrere Vorrichtungen im Bereich der Bestückungsvorrichtung vorgegeben sein. Dies ist dann der Fall, wenn Nadelbretter mit unterschiedlichen Nadeln bestückt werden. Beispielsweise könnten verschieden ausgestaltete Nadelspitzen über das gesamte Nadelbrett erforderlich sein.

Die Bestückungsvorrichtung könnte eine herkömmliche halbautomatische oder vollautomatische Nadelwechselmaschine oder ein Roboter oder eine von einer Person gehandhabte Spannzange sein.

Es gibt nun verschiedene Möglichkeiten, die Lehre der vorliegenden Erfindung in vorteilhafter Weise auszugestalten und weite rz ubilden. Dazu ist einerseits auf die dem Patentanspruch 1 nachgeordneten Ansprüche, andererseits auf die nachfolgende Erläuterung eines Ausführungsbeispiel der Erfindung anhand der Zeichnung zu verweisen. In Verbindung mit der Erläuterung des angeführten Ausführungsbeispiel der Erfindung werden auch im Allgemeinen bevorzugte Ausgestaltungen und Weiterbildungen der Lehre erläutert. In den Zeichnungen zeigen
- Figur 1:: in schematischer Darstellung, eine Perspektivansicht der erfindungsgemäßen Vorrichtung mit Vereinzelungseinrichtung und Aufnahme, in Betriebsstellung,
- Figur 2:: in schematischer verkleinerter Darstellung, ein Ausschnitt des Gegenstandes aus Fig. 1 mit Einsatz für die Aufnahme und noch aktivem Überwachungssensor, in Ruhestellung,
- Figur 3:: in vergrößerter, schematischer Darstellung, eine Draufsicht der Aufnahme aus Fig. 2,
- Figur 4:: in schematischer Darstellung, einen Schnitt entlang der Schnittlinie A-A durch den Gegenstand der Fig. 3,
- Figur 5:: in vergrößerter, schematischer Darstellung, eine Seitenansicht des Kontaktaufnahmebereiches der Vereinzelungseinrichtung aus Fig. 1,
- Figur 6:: eine Variante der Vorrichtung von Fig. 1 und 2 in Betriebsstellung,
- Figur 7 und 8:: eine weitere Variante zu Fig. 1 und 2 in Ruhe- und Betriebsstellung,
- Figur 9:: eine abgebrochene Seitenansicht der Vereinzelungseinrichtung mit einer Positioniereinrichtung und einem Greifer und
- Figur 10 - 12:: eine Variante der Vorrichtung von Figur 1 bis 9.

Die Figur 1 zeigt eine Vorrichtung zum Vereinzeln von Nadeln 1 für die Bestückung eines Nadelbrettes einer Nadelmaschine zur Vliesstoff- oder Nadelfilzherstellung, mit einer Aufnahme 2 für die Nadeln 1 und mit einer Vereinzelungseinrichtung 3. In Figur 6 bis 8 sind Varianten hierzu dargestellt.

In den Figuren 2 bis 4 ist dargestellt, dass die Aufnahme 2 zumindest eine Durchtrittsöffnung 4 aufweist. In Fig. 2 ist die Durchtrittsöffnung 4 gestrichelt dargestellt. Die Figuren 1 und 5 zeigen, dass die Vereinzelungseinrichtung 3 erfindungsgemäß ein Austreibungsmittel 5 umfasst, welches durch die Durchtrittsöffnung 4 der Aufnahme 2 hindurchführbar ist und welches einen Kontaktbereich 6 aufweist, der hier mit einer Nadel korrespondiert. Am Kontaktbereich 6 wird die Nadel 1 erfasst. Die Aufnahme 2 bildet zumindest während des Vereinzelungsvorganges durch die Aufnahme 2 hindurch gemeinsam mit der Vereinzelungseinrichtung 3 eine integrale Einheit.

Das Austreibungsmittel 5 arbeitet in vertikaler Richtung V, von unten nach oben, entgegen der Schwerkraft und treibt eine Nadel 1 aus, wobei alle anderen hier nicht gezeigten Nadeln in der Aufnahme 2 verdrängt werden. Der Kontaktbereich 6 hat eine Trag- und Führungsfunktion bezüglich einer Nadel 1.

Der Kontaktbereich 6 ist am oberen Stirnende des Austreibungsmittels 5 angeordnet und dient in den gezeigten Ausführungsformen zum gezielten Aufnehmen und Vereinzeln einer einzigen Nadel 1.

In den vorliegenden Ausführungsbeispielen ist das Austreibungsmittel 5 der Vereinzelungseinrichtung 3 als Schwert ausgebildet, dessen Kontaktbereich 6 zwei beabstandete, von der Oberkante 7 nach oben abragende Auflager 8, 9 mit jeweils einer Nut 10 umfasst. Die Beabstandung der Auflager 7, 8 unterschreitet die Gesamtlänge LN der Nadel 1 so, dass die Nadelspitze 11 und die Krücke 12 beidseitig der Auflager 7, 8 abragen. Die Gesamtlänge LA des Austreibungsmittels 5 macht mehr als die Hälfte der Gesamtlänge LN der Nadel 1 aus, so dass die Auflager 7, 8 ein Abkippen der Nadel 1 um eine gedachte Drehachse in Querrichtung Q wirksam ausschließen. Einem Abkippen der Nadel 1 um gedachte Drehachsen in Vertikalrichtung V und Längsrichtung L wird durch die Nut 10 entgegengewirkt. Dadurch, dass die Auflager 8, 9 nach oben abragen, verbleibt ein Freiraum 37 zwischen der Oberkante 7 des Austreibungsmittels 5 und der Nadel 1, in den das Greifmittel 13 einer nicht weiter dargestellten Bestückungsvorrichtung zum Ergreifen der Nadel 1 bequem eingreifen kann. Mit 14 sind Gewindelöcher am Austreibungsmittel 5 bezeichnet, die ein Anschrauben eines anders gestalteten Kontaktbereiches 6 ermöglichen.

Die Fig. 3 und 4 zeigen, dass die Durchtrittsöffnung 4 in einer Grundplatte 15 der Aufnahme 2 vorgesehen ist. Sie ist bevorzugt zentral an der Grundplatte 15 angeordnet. Wie aus den Fig. 1 und 2 gut zu erkennen, ist die Aufnahme 2 oben offen. Fig. 3 zeigt, dass die Grundplatte 15 in der Draufsicht eine Trapezform 16 ausbildet. Die hier nicht dargestellten eingefüllten Nadeln 1 weisen in der Aufnahme 2 mit ihren Nadelspitzen 11 zum sich verjüngenden Ende der Trapezform 16, die Krücken 12 weisen zum divergierenden Ende der Trapezform 16. Die eingefüllten und mit ihren Nadelspitzen 11 und Krücken 12 einheitlich vororientierten Nadeln 1 sind im Nadelhaufen im wesentlichen parallel ausgerichtet.

Aus Fig. 4 ist ersichtlich, dass die Grundplatte 15 durch ihre Formgebung auch einen Trichter 17 ausbildet und dass die Durchtrittsöffnung 4 im tiefsten Punkt der Aufnahme 2 bzw. des Trichters 17 angeordnet ist und hinsichtlich ihrer Abmessungen mit denen des Kontaktbereiches 6 des Austreibungsmittels 5 korrespondiert.

Die Durchtrittsöffnung 4 ist somit kürzer als die Nadeln 1, die dadurch nicht aus der Aufnahme 2 herausfallen können. Zudem verschließt das Austreibungsmittel 5 in der ausgefahrenen Stellung die Durchtrittsöffnung 4. Die Durchtrittsöffnung 4 ist vorzugsweise zentral an der Grundplatte 15 angeordnet.

Die Aufnahme 2 ist z.B. als kastenförmiger Behälter ausgebildet und weist eine an die Nadelgeometrie angepasste und bevorzugt längliche Form auf. Sie kann einen Vorrat von Nadeln 1 mit der besagten Vorausrichtung entlang der Behälterlängsachse aufnehmen. Die Innenraumlänge der Aufnahme 2 entspricht im wesentlichen der Nadellänge, was bei einer Positionierung der Aufnahme 2 für eine axiale Vorpositionierung der Nadeln 1 am Austreibungsmittel 5 sorgen kann.

Das hier gezeigte Ausführungsbeispiel sieht - wie aus Fig. 1 ersichtlich - vor, dass das Austreibungsmittel 5 unterhalb der Aufnahme 2 angeordnet ist. Außerdem umfasst die Vereinzelungseinrichtung 3 zur Bewegung des Austreibungsmittels 5 eine Hubeinrichtung 18 mit einem Antrieb 19 in Form eines Elektromotors, dessen Antriebswelle 20 als Kraftübertragungsmittel ein Zahnrad 21 trägt, welches mit einem weiteren Kraftübertagungsmittel in Form einer Zahnstange 22 kämmt. Die Zahnstange 22 ist an einem Träger 23 für das Austreibungsmittel 5 angeordnet, der auf einer Führung 24 verfahrbar ist. Die erfindungsgemäße Vorrichtung ist in der Praxis von einem Gehäuse 36 umgeben, von dem nur die Rückwand 25, die Grundplatte 26 und die Deckplatte 27 gezeichnet und mit punktierter Linie beispielhaft eine Seitenwand 28 angedeutet ist, gegen die sich der Antrieb 19 abstützt. Die Deckplatte 27 der Vereinzelungseinrichtung 3 weist ebenfalls eine hier nicht sichtbare Durchtrittsöffnung auf, die vom Austreibungsmittel 5 durchgreifbar ist.

In Fig. 2 ist eine Erweiterung der Vorrichtung gemäß Fig. 1 in Form eines Einsatzes 29 gezeigt, in den die Aufnahme 2 eingesetzt ist. Auch der Einsatz 29 weist eine hier nicht sichtbare Durchtrittsöffnung 4' auf, die vom Austreibungsmittel 5 durchgreifbar ist. Der Einsatz 29 umfasst die Aufnahme 2 außenseitig und dient der Führung und Positionierung der Aufnahme 2 an der Vereinzelungseinrichtung 3.

In Fig. 2 entsteht auch der Eindruck des Gehäuses 36 unterhalb der Aufnahme 2, da dort auch die geschlossene Vorderseite 30 angedeutet ist. Im Gehäuse 36 ist die Hubeinrichtung 18 enthalten, der Antrieb ist an einer Seitenwand 28 mit hier nicht dargestellten Befestigungsmitteln festgelegt. Mit 33 sind Kabelanschlüsse des Antriebes 19 bezeichnet.

Während Fig. 1 die erfindungsgemäße Vorrichtung in Betriebsstellung zeigt, wobei das Austreibungsmittel 5 in maximaler Ausfahrposition befindet und der Greifer 13 die Nadel 1 soeben vom Kontaktbereich 6 entfernt hat, ist in Fig. 2 eine entleerte Aufnahme 2 gezeigt, aus der die letzte Nadel 1 bereits durch den Greifer 13 ergriffen ist und die Austreibungseinrichtung 5 bereits mit dem Träger 23 nach unten verfahren ist.

In dem Fall, dass sich noch Nadeln 1 in der Aufnahme 2 befinden, verschließt der Kontaktbereich 6 des Austreibungsmittels 5 in Ruhestellung die Durchtrittsöffnung 4 der Aufnahme 2. Dazu sind hier nicht weiter gezeigte Anschläge vorgesehen, die verschiedene Positionen der Austreibungseinrichtung auf verschiedenen Höhenniveaus ermöglichen.

In Fig. 2 ist dargestellt, dass die Vereinzelungseinrichtung 3 einen Überwachungssensor 31 aufweist. Die punktierte Linie soll rein skizzenhaft die Ausrichtung eines vom Überwachungssensor 31 ausgesendeten Laserstrahls 38 andeuten, der den Bereich erfassen soll, in dem das Greifmittel 13 die Nadel 1 vom Kontaktbereich 6 des Austreibungsmittels 5 abnimmt.

In den Figuren 1 und 2 ist gezeigt, dass an der Aufnahme 2 Angriffselemente 32 nebst der damit verbundenen, nach außen weisenden und nicht näher bezeichneten Stabilisierungsmittel vorgesehen sind, die ein Entfernen einer leeren Aufnahme 2 und ein Neuergreifen einer neuen Aufnahme 2 durch das Greifmittel 13 einer Bestückungsvorrichtung ermöglichen. Der Einfachheit halber wurden die Angriffselemente 32 in den Fig. 3 und 4 weggelassen.

Mit 34 ist eine Ausnehmung in der Grundplatte 26 der erfindungsgemäßen Vorrichtung bezeichnet, die zur Befestigung der Vereinzelungsvorrichtung im Bereich der Bestückungsvorrichtung dient.

Mittels der erfindungsgemäßen Vorrichtung ist es für die Bestückungseinrichtung möglich, durch die bekannten Koordinaten des Kontaktbereiches 6 des Austreibungsmittels 5, die Nadel 1 immer in derselben Position aufzufinden. Alles ist so eingestellt, dass das Greifmittel 13 die Nadel zwischen Nadelspitze 11 und Krücke 12 angreifen kann. Alle Abstände sind voreingestellt. Gerade ein Roboter als Bestückungsvorrichtung ist hierdurch von der Bildverarbeitungs- und Nadelerkennungssoftware befreit und muss nur noch das Heranfahren an vorbekannte Positionen und das Ergreifen realisieren bevor es zum Bestückungsvorgang am Nadelbrett kommt. Die erfindungsgemäße Vorrichtung benötigt durch die Realisierung des Vereinzelungsvorgangs innerhalb der Aufnahme 2 eine sehr geringe Baugröße, gerade, wenn das Austreibungsmittel 5 und Bestandteile der Hubeinrichtung 18 unterhalb der Aufnahme 2 angeordnet sind.

Figur 6 zeigt eine Variante der Vorrichtung von Figur 1 bis 4 in einer perspektivischen Draufsicht. Die Vereinzelungseinrichtung 3 stimmt mit dem vorbeschriebenen Ausführungsbeispiel im Wesentlichen überein. Die Variante von Figur 6 unterscheidet sich durch eine andere Ausgestaltung des Einsatz 29 und des Angriffselements 32.

Der Einsatz 29 umgreift auch in dieser Variante die behälterartige Aufnahme 2 ringartig an allen Außenseiten und dient der Führung und Positionierung der Aufnahme 2 gegenüber der Vereinzelungseinrichtung 3 und deren Austreibungsmittel 5. In der Variante von Figur 6 ist der Einsatz 29 gegenüber der Deckplatte 27 des Gehäuses 36 höhenverstellbar angeordnet und ermöglicht ein Verschieben der Aufnahme 2 mittels einer Fördereinrichtung (nicht dargestellt) auf der Deckplatte 27 und entlang einer bevorzugt hiermit fluchtenden Förderebene. Die Aufnahme 2 kann dadurch nach dem Entleeren des Nadelhaufens automatisch gewechselt werden.

Figur 6 verdeutlicht außerdem eine andere Form eines Angriffselements 32 für den Transport und das Wechseln der Aufnahme 2. Das Angriffselement 32 hat hier eine für eine Zentrierung und Kraftübertragung günstige Keilform. Hierüber kann eine formschlüssige Verbindung zu Transportzwecken mit der besagten Fördereinrichtung oder wie in der ersten Variante mit einem Greifmittel 13 einer Bestückungsvorrichtung hergestellt werden. Der ringförmige Einsatz 29 kann im Bereich des Angriffselements 32 bei der Variante von Figur 6 ausgespart sein.

Figur 7 und 8 zeigen eine weitere Variante der Vereinzelungseinrichtung 3 mit einem frontseitig geöffnet dargestellten Gehäuse 36. Die Vereinzelungseinrichtung 3 ist hier wieder entsprechend der ersten Variante ausgebildet und weist ein z.B. schwertartiges Austreibungsmittel 5 mit einer Hubeinrichtung 18 und einem Antrieb 19 auf. In Figur 7 und 8 sind auch der Träger 23 und die Führung 24 sowie ein Zahnstangentrieb mit Kraftübertragungsmitteln 21,22 dargestellt.

Figur 7 zeigt die Vereinzelungseinrichtung 3 in der Ruhestellung mit abgesenktem Austreibungsmittel 5. In Figur 8 ist die ausgefahrene Betriebsstellung dargestellt. Der Übersicht halber ist die am Kontaktbereich 6 aufgenommene Nadel 1 nicht gezeigt. Der Kontaktbereich 6 hat ansonsten die gleiche Ausbildung wie in Figur 5 mit hochstehenden Auflagern 8,9, die sich von einer Oberkante 7 des Austreibungsmittels 5 vertikal nach oben erstrecken und an der Oberseite jeweils eine Nut 10 zur formschlüssigen Aufnahme des Nadelschaftes aufweisen. Die Nuten 10 sind zur Bildung des besagten Freiraums 37 von der Oberkante 7 distanziert und fluchten miteinander in Nadellängsrichtung.

Figur 7 und 8 zeigen eine andere Form des Einsatzes 29 und der Anordnung des Überwachungssensors 31. Die Aufnahme 2 ist in Figur 7 und 8 der Übersicht halber nicht dargestellt.

Der Einsatz 29 ist hier in Form eines Führungskanals oder einer Führungsschiene für die Aufnahme 2 ausgebildet. Er weist eine Bodenfläche zum Abstützen der Aufnahme 2 und ein oder mehrere seitliche Führungselemente für die Aufnahme 2 auf. Der Einsatz 29 kann ebenfalls an eine Fördereinrichtung (nicht dargestellt) angeschlossen sein und erlaubt einen automatischen Wechsel von geleerten Aufnahmen 2. In Figur 7 und 8 ist auch die Durchtrittsöffnung 4' am Einsatz 29 für das Austreibungsmittel 5 dargestellt.

Figur 7 und 8 zeigen die Anordnung eines Überwachungssensors 31, der die Aufnahme 6 in der ausgefahrenen Betriebsstellung des Austreibungsmittels 5 erfasst. Der Überwachungssensor 31 kann wie im ersten Ausführungsbeispiel als optischer Sensor mit einem Messstrahl 38, insbesondere einem Laserstrahl, ausgebildet sein. Er kann alternativ eine andere geeignete Ausbildung haben. Vorzugsweise arbeitet der Überwachungssensor 31 berührungslos. Der Überwachungssensor 31 ist mittels eines Gestells 41 am Gehäuse 36 befestigt und positioniert. Das Gestell 41 hat eine für den Transport und den Wechsel der Aufnahme 2 geeignete Formgebung.

Figur 9 zeigt schematisch eine Seitenansicht der Vereinzelungseinrichtung 3 und des Austreibungsmittels 5 in der ausgefahrenen Betriebsstellung entsprechend Figur 5. Zudem sind Teile der Aufnahme 2 und des Einsatzes 29 sowie das Gehäuse 36 dargestellt.

Figur 9 verdeutlicht außerdem die Ausbildung des Kontaktbereichs 6 und des hier zwischen der Oberkante 7 des Austreibungsmittels 5 und der aufgenommenen Nadel 1 ausgebildeten Freiraums 37. Die Oberkante 7 kann hierfür eine abgestufte Formgebung haben. Im Bereich des gestrichelt dargestellten Greifmittels 13 kann der Freiraum 37 durch eine lokale Absenkung der Oberkante 7 vergrößert sein.

In Figur 9 ist außerdem schematisch eine Positioniereinrichtung 35 dargestellt, die für die am Kontaktbereich 6 aufgenommene Nadel 1 und für deren Ausrichtung vorgesehen ist. Die Positioniereinrichtung 35 kann einteilig oder mehrteilig ausgebildet sein. Sie kann eine oder mehrere Ausrichtungen der Nadel 1 vornehmen.

Die Positioniereinrichtung 35 weist hierfür z.B. das eingangs erwähnte Positionierungsbauteil 39 auf, welches eine Positionierung der Nadel 1 in ihrer Längsrichtung relativ zum Kontaktbereich 6 vornimmt. Das Positionierungsbauteil 39 kann z.B. als Pusher ausgebildet sein und auf die rückwärtige Krücke 12 einwirken und diese in eine vorgegebene Axialposition bewegen, insbesondere schieben. Die gemäß Figur 9 mit einem konturierten Schaft ausgestattete Nadel 1 kommt dadurch in eine definierte axiale Lage gegenüber dem Greifmittel 13.

Die Positioniereinrichtung 35 kann ferner einen Vorpositionierer 40 aufweisen, der ebenfalls schematisch und gestrichelt dargestellt ist. Der Vorpositionierer 40 kann für eine Drehausrichtung der am Kontaktbereich 6 aufgenommenen Nadel 1 sorgen, wobei die Krücke 12 in eine definierte Drehlage gebracht wird. Sie kann dabei z.B. vertikal und nach unten ausgerichtet werden. Der Vorpositionierer 40 kann z.B. von Ausstreifbürsten gebildet werden, die eine evtl. schräg stehende und anschlagende Krücke 12 bei der Ausfahrbewegung des Austreibungsmittels 5 in die gewünschte Lage drehen. Sie können zugleich die Lage der Nadel 1 auf dem Kontaktbereich 6 kontrollieren und sichern. Alternativ kann der Vorpositionierer 40 in anderer Weise konstruktiv ausgebildet bzw. auch angeordnet sein. Er kann ggf. auch entfallen.

Figur 10 bis 12 zeigen eine Variante der Vorrichtung von Figur 1 bis 9 in verschiedenen Betriebsstellungen. Die Vereinzelungseinrichtung 3 stimmt in der Grundausführung mit den Ausführungsbeispielen von Figur 1 bis 9 überein. Sie weist ein Gehäuse 36 mit einem Austreibungsmittel 5 und einem Antrieb 19 nebst Kraftübertragungsmitteln 21,22 sowie einem Träger 23 und einer Führung 24 auf. Desgleichen kann auch der Überwachungssensor 31 vorhanden sein. In Figur 10 bis 12 ist das Gehäuse 36 offen dargestellt, wobei die Deckplatte und die Frontwand nicht gezeigt bzw. durchsichtig gezeichnet sind.

Der Unterschied zu den erstgenannten Ausführungsbeispielen besteht in der anderen Ausgestaltung des Austreibungsmittels 5, des Kontaktbereichs 6 und der dortigen Nut 10. Figur 10 und 11 zeigen das Austreibungsmittel 5 in einer Ruhe- oder Anfangsstellung, bevor es in die Aufnahme 2 und den Nadelhaufen eintaucht, die der Übersicht halber in Figur 10 bis 12 nicht dargestellt sind. In Figur 12 ist die ausgefahrene Betriebsstellung des Austreibungsmittels 5 dargestellt, in der ein Greifer die vereinzelte Nadel (nicht dargestellt) greifen kann.

Das Austreibungsmittel 5 ist mit einem Einsatz 42 versehen, der relativ zum Austreibungsmittel 5 beweglich angeordnet ist, und der an seiner Oberkante eine längslaufende Nut 10 aufweist. Der Einsatz 42 kann in oder am Austreibungsmittel 5 gelagert und geführt sein. Das Austreibungsmittel 5 ist in der gezeigten Ausführungsform wieder als plattenförmiges Schwert ausgebildet und hat eine hohle und an der Oberseite offene Kastenform. An den oberen Enden des Austreibungsmittels 5 und dem dortigen Kontaktbereich 6 sind die vorbeschriebenen hochstehenden Auflager 8,9 mit jeweils einer Nut 10 an der Oberseite angeordnet. Der Einsatz 42 befindet sich zwischen den Auflagern 8,9 und ist im hohlen Innenraum des kastenförmigen Austreibungsmittels 5 angeordnet.

Der Einsatz 42 kann längs des Austreibungsmittels 5 und in Richtung der Ausfahrbewegung verstellt werden. Hierfür ist ein Betätiger 43 vorgesehen, der die Ausfahrbewegung des Austreibungsmittels 5 für eine Verstellbewegung des Einsatzes 42 nutzt und umsetzt, wobei er mit einem gehäusefesten Anschlag 44 zusammenwirkt, der in Figur 12 dargestellt ist.

Die Nut 10 am Einsatz 42 ist ebenfalls zum Erfassen und Positionieren einer einzelnen Nadel 1 vorgesehen und ausgebildet ist. Die Nut 10 kann die gleiche Querschnittsgeometrie, wie die Nuten 10 an den Auflagern 8,9 haben.

Zu Beginn des Austreibvorgangs, insbesondere in der besagten Ruhestellung und beim Eintauchen des Austreibungsmittels 5 in die Aufnahme 2 und den dortigen Nadelhaufen, befindet sich der Einsatz 42 in einer oberen Position, in dem seine Nut 10 beidseits fluchtend an die Nuten 10 der Auflager 8,9 anschließt. Im Kontaktbereich 6 wird dadurch eine lange durchgehende Nut 10 gebildet, die für das Erfassen und Vereinzeln einer Nadel 1 besonders günstig ist. Figur 10 und die Detaildarstellung von Figur 11 verdeutlichen diese Stellung.

In Figur 12 ist die ausgefahrene Betriebsstellung des Austreibungsmittels 5 dargestellt. In dieser Betriebsstellung ist der Einsatz 42 aus dem Kontaktbereich 6 entfernt, wodurch nur noch an den Auflagern 8,9 kurze Nutabschnitte 10 vorhanden sind und im Bereich dazwischen der Freiraum 37 gebildet wird. Der Einsatz 42 wird zu diesem Zweck im kastenförmigen Austreibungsmittel 5 absenkt bzw. zurückgezogen.

Diese Rückzugbewegung wird durch den Betätiger 43 bewirkt. Wie Figur 11 in der vergrößerten Darstellung verdeutlicht, weist der Betätiger 43 zwei mit Abstand übereinander angeordnete Flansche auf, zwischen denen eine Druckfeder angeordnet ist. Der untere Flansch ist mit dem Austreibungsmittel 5, insbesondere dem Schwert, verbunden.

Der oberere Flansch ist mit dem Einsatz 42 verbunden. Er schlägt vor Erreichen der ausgefahrenen Betriebsstellung am Anschlag 44 an, wobei der Einsatz 42 stehen bleibt und das Austreibungsmittel 5 weiter nach oben bewegt wird. Hierdurch ergibt sich eine absenkende Relativbewegung für den Einsatz 42, wobei auch die Feder zwischen den Flanschen komprimiert wird. Bei der anschließenden Abwärtbewegung des Austreibungsmittels 5 kommt der Betätiger 43 vom Anschlag 44 frei, wobei unter Einwirkung der Flanschfeder der Einsatz 42 wieder ausgefahren bzw. angehoben wird und die in Figur 10 und 11 gezeigte Stellung einnimmt.

Hinsichtlich weiterer, in den Figuren nicht gezeigter Merkmale wird auf den allgemeinen Teil der Beschreibung verwiesen.

Abschließend sei darauf hingewiesen, dass die erfindungsgemäße Lehre nicht auf das voranstehend erörterte Ausführungsbeispiele eingeschränkt ist. Vielmehr sind weitere Ausführungen des Austreibungsmittels 5 und dessen Kontaktbereiches 6 sowie der Aufnahme 2 möglich. Zudem können die konstruktiven Mittel zur Realisierung der Bewegung des Austreibungsmittels variieren und sind frei wählbar.

### BEZUGSZEICHENLISTE

- 1: Nadel
- 2: Aufnahme
- 3: Vereinzelungseinrichtung
- 4: Durchtrittsöffnung
- 4': Durchtrittsöffnung
- 5: Austreibungsmittel
- 6: Kontaktbereich
- 7: Oberkante
- 8: Auflager
- 9: Auflager
- 10: Nut
- 11: Nadelspitze
- 12: Krücke
- 13: Greifmittel
- 14: Gewindeloch
- 15: Grundplatte
- 16: Trapezform
- 17: Trichter
- 18: Hubeinrichtung
- 19: Antrieb
- 20: Antriebswelle
- 21: Kraftübertragungsmittel, Zahnrad
- 22: Kraftübertragungsmittel, Zahnstange
- 23: Träger
- 24: Führung
- 25: Rückwand von Gehäuse
- 26: Grundplatte von Gehäuse
- 27: Deckplatte von Gehäuse
- 28: Seitenwand von Gehäuse
- 29: Einsatz
- 30: Vorderseite
- 31: Überwachungssensor
- 32: Angriffselement
- 33: Kabelanschluss
- 34: Ausnehmung

- 35: Positioniereinrichtung
- 36: Gehäuse
- 37: Freiraum
- 38: Messstrahl, Laserstrahl
- 39: Positionierungsbauteil
- 40: Vorpositionierer
- 41: Gestell
- 42: Einsatz, Schwerteinsatz
- 43: Betätiger
- 44: Anschlag

## Patentansprüche

1. Vorrichtung zum Vereinzeln von Nadeln (1), insbesondere für die Bestückung eines Nadelbrettes einer Nadelmaschine zur Vliesstoff- oder Nadelfilzherstellung, mit einer Aufnahme (2) für einen Nadelhaufen und mit einer Vereinzelungseinrichtung (3), wobei die Aufnahme (2) zumindest eine Durchtrittsöffnung (4) aufweist, **dadurch gekennzeichnet, dass** die Vereinzelungseinrichtung (3) ein Austreibungsmittel (5) umfasst, welches durch die Durchtrittsöffnung (4) der Aufnahme (2) hindurchführbar ist und welches einen Kontaktbereich (6) aufweist, der zumindest mit einer Nadel (1) korrespondiert, wobei das Austreibungsmittel (5) bei der Vereinzelung der Nadeln (1) den übrigen Nadelhaufen durchstößt und dabei die nicht vom Kontaktbereich (6) erfassten Nadeln (1) verdrängt.

2. Vorrichtung nach Anspruch 1, **dadurch gekennzeichnet, dass** das Austreibungsmittel (5) der Vereinzelungseinrichtung (3) als Schwert, Stempel oder Stößel ausgebildet ist.

3. Vorrichtung nach Anspruch 1 oder 2, **dadurch gekennzeichnet, dass** der Kontaktbereich (6) des Austreibungsmittels (5) mindestens eine Nut (7) für eine Nadel (1) umfasst.

4. Vorrichtung nach Anspruch 1, 2 oder 3, **dadurch gekennzeichnet, dass** der Kontaktbereich (6) des Austreibungsmittels (5) zwei beabstandete und nach oben ragende Auflager (8,9) mit jeweils einer Nut (10) für eine Nadel (1) aufweist, wobei zwischen einer Oberkante (7) des Austreibungsmittels (5) und der vom Kontaktbereich (6) gehaltenen Nadel (1) ein Freiraum (37) für ein Greifmittel (13) ausgebildet ist.

5. Vorrichtung nach einem der vorhergehenden Ansprüche, **dadurch gekennzeichnet, dass** das Austreibungsmittel (5), insbesondere ein Schwert, einen zwischen den Auflagern (8,9) angeordneten beweglichen Einsatz (42) mit einer oberen Nut (10) aufweist, der in Ruhestellung und beim Ausfahren des Austreibungsmittels (5) auf Höhe der Auflager (8,9) mit Nutenanschluss angeordnet ist, und in der ausgefahrenen Betriebsstellung des Austreibungsmittels (5) unter Bildung des Freiraums (37) abgesenkt ist.

6. Vorrichtung nach einem der vorhergehenden Ansprüche, **dadurch gekennzeichnet, dass** die Durchtrittsöffnung (4) in einer Grundplatte (15) der Aufnahme (2) vorgesehen ist und dass die Aufnahme (2) oben offen ist, wobei der Innenraum der Aufnahme (2) trichterförmig ausgebildet und in der Länge an die Nadeln (1) angepasst ist.

7. Vorrichtung nach einem der vorhergehenden Ansprüche, **dadurch gekennzeichnet, dass** die Durchtrittsöffnung (4) im tiefsten Punkt der Aufnahme (2) angeordnet ist und hinsichtlich ihrer Abmessungen mit denen des Kontaktbereiches (6) des Austreibungsmittels (5) korrespondiert und dass das Austreibungsmittel (5) unterhalb der Aufnahme (2) angeordnet ist.

8. Vorrichtung nach einem der vorhergehenden Ansprüche, **dadurch gekennzeichnet, dass** die Länge LA des Austreibungsmittels (5), insbesondere seines Kontaktbereichs (6), und der Durchtrittsöffnung (4) kürzer als die Gesamtlänge LN der Nadel (1) sind.

9. Vorrichtung nach einem der vorhergehenden Ansprüche, **dadurch gekennzeichnet, dass** die Vereinzelungseinrichtung (3) zur Bewegung des Austreibungsmittels (5) entgegen der Schwerkraft eine Hubeinrichtung (18) umfasst.

10. Vorrichtung nach Anspruch 9, **dadurch gekennzeichnet, dass** die Hubeinrichtung (18) Kraftübertragungsmittel (21, 22), eine Führung (24) und einen an der Führung (24) verfahrbaren Träger (23) für das Austreibungsmittel (5) aufweist, wobei der Träger (23) mit den Kraftübertragungsmitteln (21, 22) zusammenwirkt, und dass ein Antrieb (19) vorgesehen ist.

11. Vorrichtung nach einem der vorhergehenden Ansprüche, **dadurch gekennzeichnet, dass** die Vereinzelungseinrichtung (3) einen Überwachungssensor (31) umfasst.

12. Vorrichtung nach einem der vorhergehenden Ansprüche, **dadurch gekennzeichnet, dass** die Aufnahme (2) eine Vibrationseinrichtung umfasst.

13. Vorrichtung nach einem der vorhergehenden Ansprüche, **dadurch gekennzeichnet, dass** die Vereinzelungseinrichtung (3) eine Positioniereinrichtung (35) für die am Kontaktbereich (6) aufgenommene Nadel (1) aufweist.

14. Vorrichtung nach Anspruch 13, **dadurch gekennzeichnet, dass** die Positioniereinrichtung (35) ein Positionierungsbauteil (39), insbesondere eine Andrückeinrichtung, aufweist, das die dem Kontaktbereich (6) zugeordnete Nadel (1) und/oder den Kontaktbereich (6) und/oder das Austreibungsmittel und/oder die Aufnahme (2) zur Optimierung der Position der Nadel (1), insbesondere in Längsrichtung der Nadel (1), mit Kraft beaufschlagt.

15. Vorrichtung nach Anspruch 13 oder 14, **dadurch gekennzeichnet, dass** die Positioniereinrichtung (35) einen Vorpositionierer (40) zum Drehen der Nadel (1) um die Längsachse und zum Ausrichten ihrer Krücke (12) aufweist.

## Claims

1. Device for singularizing needles (1), in particular for populating a needle board of a needling machine for the production of non-woven material or needle felt, having a receptacle (2) for a needle pile, and having a singularizing installation (3), wherein the receptacle (2) has at least one passage opening (4), **characterized in that**
the singularizing installation (3) has an expelling means (5) which is guidable through the passage opening (4) of the receptacle (2), and which has a contact region (6) which communicates at least with one needle (1), wherein the expelling means (5) when singularizing the needles (1) penetrates the remaining needle pile and herein displaces those needles (1) that are not acquired by the contact region (6).

2. Device according to Claim 1,
**characterized in that**
the expelling means (5) of the singularizing installation (3) is configured as a blade, a ram, or a tappet.

3. Device according to either of Claims 1 and 2,
**characterized in that**
the contact region (6) of the expelling means (5) comprises at least one groove (7) for a needle (1).

4. Device according to any of Claims 1, 2, and 3,
**characterized in that**
the contact region (6) of the expelling means (5) has two bearings (8, 9) that are mutually spaced apart and protrude upwards, each having one groove (10) for a needle (1), wherein a free space (37) for a gripping means (13) is configured between an upper edge (7) of the expelling means (5) and the needle (1) that is held by the contact region (6).

5. Device according to one of the preceding claims,
**characterized in that**
the expelling means (5), in particular a blade, has a movable insert (42) that is disposed between the bearings (8, 9), said insert (42) having an upper groove (10) and in the resting position and when deploying the expelling means (5) is disposed so as to be level with the bearings (8, 9) having a groove connection, and in the deployed operating position of the expelling means (5) is lowered while forming the free space (37).

6. Device according to one of the preceding claims,
**characterized in that**
the passage opening (4) is provided in a base plate (15) of the receptacle (2), and **in that** the receptacle (2) is open towards the top, wherein the interior space of the receptacle (2) is configured so as to be funnel-shaped and in terms of length is adapted to the needles (1).

7. Device according to one of the preceding claims,
**characterized in that**
the passage opening (4) is disposed in the lowermost point of the receptacle (2), and said passage opening (4) in terms of the dimensions thereof corresponds to those of the contact region (6) of the expelling means (5), and **in that** the expelling means (5) is disposed below the receptacle (2).

8. Device according to one of the preceding claims,
**characterized in that**
the length LA of the expelling means (5), in particular of the contact region (6) of the latter, and of the passage opening (4) is shorter than the total length LN of the needle (1).

9. Device according to one of the preceding claims,
**characterized in that**
the singularizing installation (3) comprises a lifting installation (18) for moving the expelling means (5) counter to gravity.

10. Device according to Claim 9,
**characterized in that**
the lifting installation (18) has force-transmission means (21, 22), a guide (24), and a support (23) for the expelling means (5) that is displaceable on the guide (24), wherein the support (23) interacts with the force-transmission means (21, 22), and **in that** a drive (19) is provided.

11. Device according to one of the preceding claims,
**characterized in that**
the singularizing installation (3) comprises a monitoring sensor (31).

12. Device according to one of the preceding claims,
**characterized in that**
the receptacle (2) comprises a vibration installation.

13. Device according to one of the preceding claims,
**characterized in that**
the singularizing installation (3) has a positioning installation (35) for the needle (1) that is received in the contact region (6).

14. Device according to Claim 13,
**characterized in that** the positioning installation (35) has a positioning component (39), in particular a contact-pressure installation, which for optimizing the position of the needle (1), in particular in the longitudinal direction of the needle (1), impinges the needle (1) assigned to the contact region (6), and/or the contact region (6), and/or the expelling means, and/or the receptacle (2) with a force.

15. Device according to either of Claims 13 and 14,
**characterized in that**
the positioning installation (35) has a preliminary positioning element (40) for rotating the needle (1) about the longitudinal axis, and for aligning the crook (12) of said needle (1).

## Revendications

1. Dispositif pour séparer des aiguilles (1) individuellement, en particulier pour garnir une planche à aiguilles d'une aiguilleteuse pour la fabrication de non-tissé ou de feutre, avec un logement (2) pour un amas d'aiguilles et avec un dispositif de séparation individuelle (3), dans lequel le logement (2) présente au moins une ouverture de passage (4), **caractérisé en ce que** le dispositif de séparation individuelle (3) comprend un moyen d'extraction (5), qui peut être conduit à travers l'ouverture de passage (4) du logement (2) et qui présente une zone de contact (6), qui correspond au moins à une aiguille (1), dans lequel le moyen d'extraction (5) repousse le reste de l'amas d'aiguilles lors de la séparation individuelle des aiguilles (1) et dès lors déplace les aiguilles (1) non reprises par la zone de contact (6).

2. Dispositif selon la revendication 1, **caractérisé en ce que** le moyen d'extraction (5) du dispositif de séparation individuelle (3) est réalisé sous forme de lame, de poinçon ou de poussoir.

3. Dispositif selon la revendication 1 ou 2, **caractérisé en ce que** la zone de contact (6) du moyen d'extraction (5) comprend au moins une rainure (7) pour une aiguille (1).

4. Dispositif selon la revendication 1, 2 ou 3, **caractérisé en ce que** la zone de contact (6) du moyen d'extraction (5) présente deux appuis espacés et dirigés vers le haut (8, 9) avec chacun une rainure (10) pour une aiguille (1), dans lequel un espace libre (37) pour un moyen de saisie (13) est formé entre une arête supérieure (7) du moyen d'extraction (5) et l'aiguille (1) tenue par la zone de contact (6).

5. Dispositif selon l'une quelconque des revendications précédentes, **caractérisé en ce que** le moyen d'extraction (5), en particulier une lame, présente un insert mobile (42) disposé entre les appuis (8, 9) avec une rainure supérieure (10), qui est disposé en position de repos et lors de la sortie du moyen d'extraction (5) à hauteur des appuis (8, 9) avec un raccordement des rainures, et qui dans la position de fonctionnement sortie du moyen d'extraction (5) est abaissé en formant l'espace libre (37).

6. Dispositif selon l'une quelconque des revendications précédentes, **caractérisé en ce que** l'ouverture de passage (4) est prévue dans une plaque de base (15) du logement (2) et **en ce que** le logement (2) est ouvert vers le haut, dans lequel l'espace intérieur du logement (2) est réalisé en forme d'entonnoir et est adapté à la longueur des aiguilles (1).

7. Dispositif selon l'une quelconque des revendications précédentes, **caractérisé en ce que** l'ouverture de passage (4) est disposée au point le plus bas du logement (2) et correspond, pour ce qui concerne ses dimensions, à celles de la zone de contact (6) du moyen d'extraction (5) et **en ce que** le moyen d'extraction (5) est disposé en dessous du logement (2).

8. Dispositif selon l'une quelconque des revendications précédentes, **caractérisé en ce que** la longueur LA du moyen d'extraction (5), en particulier de sa zone de contact (6), et de l'ouverture de passage (4) est plus courte que la longueur totale LN de l'aiguille (1).

9. Dispositif selon l'une quelconque des revendications précédentes, **caractérisé en ce que** le dispositif de séparation individuelle (3) comprend un dispositif de levage (18) pour le mouvement du moyen d'extraction (5) contre la force de gravité.

10. Dispositif selon la revendication 9, **caractérisé en ce que** le dispositif de levage (18) présente des moyens de transmission de force (21, 22), un guidage (24) et un support (23) déplaçable sur le guidage (24) pour le moyen d'extraction (5), dans lequel le support (23) coopère avec les moyen moyens de transmission de force (21, 22), et **en ce qu'**il est prévu un entraînement (19).

11. Dispositif selon l'une quelconque des revendications précédentes, **caractérisé en ce que** le dispositif de séparation individuelle (3) comprend un capteur de surveillance (31).

12. Dispositif selon l'une quelconque des revendications précédentes, **caractérisé en ce que** le logement (2) comprend un dispositif de vibration.

13. Dispositif selon l'une quelconque des revendications précédentes, **caractérisé en ce que** le dispositif de séparation individuelle (3) présente un dispositif de positionnement (35) pour l'aiguille (1) placée sur la zone de contact (6).

14. Dispositif selon la revendication 13, **caractérisé en ce que** le dispositif de positionnement (35) présente un composant de positionnement (39), en particulier un dispositif de pression, qui applique une force à l'aiguille (1) associée à la zone de contact (6) et/ou à la zone de contact (6) et/ou au moyen d'extraction et/ou au logement (2) afin d'optimiser la position de l'aiguille (1), en particulier dans la direction longitudinale de l'aiguille (1).

15. Dispositif selon la revendication 13 ou 14, **caractérisé en ce que** le dispositif de positionnement (35) présente un pré-positionneur (40) pour faire tourner l'aiguille (1) autour de l'axe longitudinal et pour orienter son crochet (12).
